# EUROPÄISCHE PATENTANMELDUNG

(11) **EP 0 077 871 A1**
(43) Veröffentlichungstag der Anmeldung: **04.05.1983**
(21) Anmeldenummer: 82101437.0
(22) Anmeldetag: 25.02.1982
(51) Int. Cl.: A47D 1/02

(54) **Klappbarer Babysitz**

(30) Priorität: 28.10.1981 DE 8131385 U
(71) Anmelder: BENJAMIN PRODUCTS B.V., NL-4879 AP Etten-Leur (NL)
(72) Erfinder: Kortleve, Dirk, NL-4731 DW Oudenbosch (NL)
(74) Vertreter: Selting, Günther, Dipl.-Ing.

(57) **Zusammenfassung**

Bei einem klappbaren Babysitz besteht der Ständer aus zwei geschlossenen, länglichen Rahmenbügeln (2,3), die an ihren Längsseiten zwischen ihren Enden miteinander gelenkig verbunden und in sich kreuzender Stellung mittels einer Verriegelungsvorrichtung (9,10) zueinander verriegelbar sind, die in der Nähe des Gelenkes (4) zwischen den beiden Rahmenbügeln (2,3) angeordnet ist und in verriegeltem Zustand die bodenseitigen Abschnitte (2b,3b) der beiden Rahmenbügel (2,3) miteinander verbindet. Eine den Sitzteil bildende Bespannung ist mittels Taschen (13,14) über die bodenfernen Abschnitte (3a,3b) gezogen. Ein solcher flach zusammenlegbarer klappbarer Babysitz läßt sich aus drei Teilen preiswert herstellen und kann einfach gehandhabt werden. Bei der Benutzung ist der Babysitz durch die zueinander verriegelten Rahmenbügel (2,3) standfest und kippsicher.

## Beschreibung

Die Erfindung bezieht sich auf einen klappbaren Babysitz, der einen Ständer mit einem auf dem Boden ruhenden Fußteil und einer Halterung für einen Sitzteil aufweist.

Bekannte Kindersitze weisen Gestelle auf, deren einzelne Teile zum Aufbauen des Kindersitzes miteinander verbunden werden müssen. Der Kindersitz wird in der Regel in einem flachen Verpackungskarton geliefert, der die erforderlichen Stangen und das Sitzteilzubehör enthält. Diese Teile werden vom Käufer zu dem Kindersitz zusammengefügt. Soll der Kindersitz transportiert werden, ist es in der Regel erforderlich, ihn wieder auseinanderzunehmen. Dies ist unpraktisch und es ist deshalb ein anderer Kindersitz konstruiert worden (DE-GM 79 11 400), bei dem der Fußteil und die Halterung für den Sitzteil jeweils aus U-förmigen Stangen bestehen und an dem vorderen Ende des Ständers der Fußteil mit der Halterung für den Sitzteil gelenkig verbunden ist. Der Sitzteil besteht dabei aus einem mit einem Stoff überzogenen starren Rahmen, der als gesondertes Teil über eine Schraubenspannvorrichtung mit der Halterung kippbar verbunden ist. Dieser Kindersitz läßt sich zwar flach zusammenlegen ohne auseinandergenommen werden zu müssen, jedoch wird durch die verhältnismäßig vielen Teile und Gelenkverbindungen nicht nur die Herstellung des Kindersitzes verteuert, sondern auch sein Zusammenbau erschwert. Im übrigen ist bei diesem Kindersitz das Auswechseln der Stoffbespannung des starren Rahmens des Sitzteiles umständlich.

Aufgabe der Erfindung ist es, einen flach zusammenlegbaren klappbaren Babysitz der eingangs genannten Art zu schaffen, der sich aus nur wenigen Teilen preiswert herstellen läßt und einfach und sicher gehandhabt werden kann.

Diese Aufgabe wird dadurch gelöst, daß der Ständer aus zwei länglichen Rahmenbügeln besteht, die an ihren Längsseiten zwischen ihren Enden miteinander gelenkig verbunden und in sich kreuzender Stellung mittels einer Verriegelungsvorrichtung zueinander verriegelbar sind und daß die in Verriegelungsstellung bodenfernen Abschnitte der beiden Rahmenbügel eine den Sitzteil bildende Bespannung tragen.

Ein in dieser Weise ausgebildeter Babysitz läßt sich durch seinen-Aufbau aus nur drei Teilen, und zwar zwei Rahmenbügeln und einer auf diesen unmittelbar befestigten Bespannung, preiswert herstellen. Das Aufstellen und Zusammenklappen des Babysitzes läßt sich einfach und schnell durchführen, weil die beiden Rahmenbügel in bezug aufeinander jeweils nur über ein kurzes Stück geschwenkt werden müssen, um in die eine oder die andere Stellung zu gelangen. Gemeinsam mit der Bespannung bildet der bodenferne Abschnitt des einen Rahmenbügels die Sitzfläche, während der bodenferne Abschnitt des anderen Rahmenbügels als Rückenlehne dient. Die gegenseitige Winkelstellung der beiden Rahmenbügel bestimmt die Schrägstellung des Rückenlehnenteiles, die in Anpassung an die Bedürfnisse des in den Babysitz hineingesetzten Kleinkindes wählbar sein kann. Der Babysitz zeichnet sich durch besondere Standfestigkeit aus, weil durch die sich X-förmig kreuzenden Rahmenbügel die beiden entgegengesetzten Rahmenbügelabschnitte des Fußteiles den Sitzteil direkt in seinem Schwerpunkt nach vorne und nach hinten abstützen. Auf diese Weise wird ein Kippen des Babysitzes auch dann zuverlässig vermieden, wenn das Kind in dem Sitzteil Schaukelbewegungen ausführt.

Vorteilhafterweise ist die Verriegelungsvorrichtung in der Nähe des Gelenkes angeordnet und verbindet in verriegeltem Zustand die bodenseitigen Teile der Rahmenbügel miteinander. Auf diese Weise bleiben die Hauptpartien der Rahmenbügelabschnitte von der Verriegelungsvorrichtung frei, so daß sie bei der Handhabung des Babysitzes nicht hinderlich ist. Außerdem ist sie gegen eine unbeabsichtigte Entriegelung durch versehentliches Anstoßen des Babysitzes geschützt angeordnet.

Die Verriegelungsvorrichtung kann vorteilhafterweise aus an dem einen Rahmenbügel befestigten Rastelementen bestehen, die mit Gegenelementen an dem anderen Rahmenbügel lösbar zusammengehakt sind. In Ausgestaltung dieses Gedankens kann das Rastelement als Haken ausgebildet und an dem einen bodenseitigen Rahmenbügelabschnitt schwenkbar befestigt sein, während der andere bodenseitige Rahmenbügelabschnitt das Gegenelement in Form eines quergerichteten Zapfens trägt. Die gegenseitige Zuordnung von Haken und Zapfen kann so gewählt werden, daß beim Anheben des in Sitzposition befindlichen Babysitzes die Verriegelung sich nicht löst, so daß der Babysitz versetzt werden kann, ohne jeweils neu eingestellt werden zu müssen. Dies erleichtert die Handhabung.

Eine Beibehaltung der Sitzposition des hochgehobenen Babysitzes wird in vorteilhafter Weise auch dadurch erreicht, daß das Rastelement als an dem einen bodenseitigen Rahmenbügelabschnitt unbeweglich befestigte Platte mit mindestens einem offenen Schlitz ausgebildet ist, dessen Längsachse im wesentlichen durch das Gelenk zwischen den Rahmenbügeln verläuft, und daß an dem anderen bodenseitigen Rahmenbügelabschnitt ein Z-förmiges Teil schwenkbar befestigt ist, dessen einer Schenkel von einer Zugfeder in den Schlitz der Platte hineingezogen wird. Die Stege zwischen nebeneinanderliegenden Schlitzen sind an ihren freien Enden abgerundet, so daß der Schenkel des Z-förmigen Teiles unter der Wirkung der Feder bei Schwenkung der beiden Rahmenbügel relativ zueinander selbsttätig aus dem einen Schlitz in den anderen Schlitz gleitet. Die Platte kann an dem ihrem Befestigungsrand gegenüberliegenden Rand eine Kurve bilden, die abgerundet in den ersten Schlitz übergeht. Die Kurve endet an einem vorspringenden Finger, der in zusammengeklappter Stellung der beiden Rahmenbügel als Anschlag für den Schenkel des _{Z}-förmigen Teiles dient. Auf diese Weise funktioniert die Verriegelungsvorrichtung beim Übergang aus der flach zusammengeklappten Position des Babysitzes in eine Sitzstellung automatisch, weil der Schenkel über die Kurve in den ersten Schlitz eingeführt wird. Die Z-förmigen Teile auf beiden Seiten der Rahmenbügel sind mittels einer aus dem Durchhängebereich der Bespannung abgewinkelten Stange miteinander verbunden, so daß sie sich synchron bewegen. Die Abwinklung der Stange ist in Sitzposition des Babysitzes gegen den Fußboden gerichtet, so daß die Stange beim Sitzen nicht stört.

Es ist vorgesehen, daß die Gelenkverbindungsstellen bei beiden Rahmenbügeln außermittig angeordnet sind und daß ein kurzer Abschnitt des einen Rahmenbügels und ein langer Abschnitt des anderen Rahmenbügels den Fußteil bilden bzw. die Bespannung tragen. Die kurzen Abschnitte der beiden Rahmenbügel befinden sich vorne, während die beiden längeren Abschnitte nach hinten gerichtet sind und die Rückenlehne bzw. das hintere Auflager des Fußteiles bilden. Hierdurch erhält der Babysitz die zweckmäßigen Bemessungsverhältnisse eines Stuhles oder Sessels bei hervorragender Standfestigkeit.

Jeder Rahmenbügel ist vorzugsweise geschlossen ausgebildet und im wesentlichen rechteckig gestaltet, wobei der eine Rahmenbügel etwas breiter und länger als der andere Rahmenbügel ist und eine rund gebogene Schmalseite aufweist. Der schmalere und kürzere Rahmenbügel ist in den breiteren längeren Rahmenbügel eingesetzt, so daß er in zusammengeklapptem Zustand im wesentlichen in dessen Ebene klappbar ist und sich ein flach zusammengelegter Körper ergibt.

Der die Bespannung tragende Abschnitt jedes Rahmenbügels verläuft im wesentlichen in einer geraden Ebene, während der andere Abschnitt jedes Rahmenbügels aus der Ebene mindestens einmal abgebogen ist. Die abgebogenen Partien gehören zu den den Fußteil bildenden Rahmenbügelabschnitten und sie dienen der Verbesserung der Standfestigkeit des Babysitzes. Diese wird zusätzlich dadurch erhöht, daß der abgebogene Abschnitt wenigstens eines Rahmenbügels sich gegen sein äußeres Ende verbreitert.

Zweckmäßigerweise besteht die Bespannung aus einer annähernd zungenförmigen Tasche aus bahnförmigem, flexiblen Material, die im Bereich der an ihrem geraden Ende vorgesehenen öffnung in mindestens einer Seitenfläche längsgerichtete Abnäher zur Bildung einer Sitzvertiefung aufweist und an deren obere Seitenfläche sich eine zweite Tasche anschließt, deren öffnung der Öffnung der ersten Tasche zugewandt ist. Eine solche Stoffbespannung läßt sich sehr einfach auf die den Sitzteil bildenden Abschnitte der beiden Rahmenbügel aufziehen bzw. von diesen abziehen, wenn der Babysitz sich in zusammengeklappter Stellung befindet. In Gebrauchsstellung des Babysitzes hat die Bespannung auf den Rahmenbügelabschnitten festen Halt, wobei sie aufgrund der Anpassung ihrer Abmessungen an die entsprechenden Rahmenabschnitte nicht straff gespannt ist, sondern zur Bildung einer bequemen Sitzmulde frei durch die Rahmenbügel durchhängt.

In der Zeichnung ist ein Ausführungsbeispiel der Erfindung schematisch dargestellt. Es zeigt:
Fig. 1 eine Seitenansicht eines Ständers in Gebrauchsstellung ohne Bespannung,
Fig. 2 eine Draufsicht des Ständers nach Fig. 1,
Fig. 3 eine Seitenansicht des zusammengeklappten Ständers ohne Bespannung,
Fig. 4 eine Draufsicht auf eine Bespannung,
Fig. 5 eine Unteransicht der Bespannung nach Fig. 4,
Fig. 6 einen Babysitz mit Bespannung in Seitenansicht,
Fig. 7 in schaubildlicher Ansicht den Vorgang des Aufziehens der Bespannung auf einen Ständer bzw. das Abziehen der Bespannung von diesem,
Fig. 8 eine abgewandelte Ausführungsform der Verriegelungsvorrichtung in Seitenansicht von außen,
Fig. 9 die Verriegelungsvorrichtung nach Figur 8 in Richtung der Pfeile IX-IX gesehen,
Fig. 10 die Verriegelungsvorrichtung nach Figur 8 in Seitenansicht von innen (Pfeil X in Fig. 9), und
Fig. 11 die Verriegelungsvorrichtung während des Auseinanderklappens des Babysitzes.

Der Babysitz 1 besteht im wesentlichen aus zwei geschlossenen, im wesentlichen rechteckigen Rahmenbügeln 2 und 3 aus Stangen- oder Rohrmaterial, die an ihren Längsseiten zwischen ihren Enden bei 4 gelenkig miteinander verbunden sind. Die Gelenkstelle 4 unterteilt jeden Rahmenbügel 2 bzw. 3 in Abschnitte 2a, 2b und 3a, 3b, die bei jedem Rahmenbügel verschieden lang sind. Die Rahmenbügelabschnitte 2b und 3b bilden den auf dem Boden ruhenden Fußteil, während die Rahmenbügelabschnitte 2a und 3a als Halterung für eine Bespannung 5 dienen (Fig. 4 bis 7), die den Sitzteil bildet. Der Rahmenbügel 2 ist breiter und länger als der Rahmenbügel 3, so daß dieser in zusammengeklapptem Zustand des Babysitzes 1 im wesentlichen innerhalb des Rahmenbügels 2 liegt. Die Schmalseite 6 des Rahmenbügelabschnittes 2a ist abgerundet, während die Schmalseiten der Abschnitte 2b und 3a gerade und im rechten Winkel zu den Längsseiten der Rahmenbügel 2 und ₃ verlaufen, wobei die Übergänge leicht gerundet sind.

Bei jedem Rahmenbügel 2 bzw. 3 erstreckt sich der die Bespannung 5 aufnehmende Abschnitt 2a bzw. 3a im wesentlichen in einer geraden Ebene, während die dem Fußteil zugehörigen Abschnitte 2b und 3b zur Verbesserung der Standfestigkeit des Babysitzes 1 gekrümmt sind. Während der Abschnitt 2b bei unveränderter Breite nur eine nach vorne gerichtete Krümmung 7 enthält, hat der Abschnitt 3b nicht nur einen S-förmig gekrümmten Verlauf, sondern verbreitert sich im Zuge der S-Linie, so daß ein breiter Auflagesteg 8 an dem Abschnitt 3b entsteht. Zur Vereinfachung der Herstellung der geschlossenen Rahmenbügel 2 und 3 sind sie jeweils aus einem U-förmigen Teil mit langen Schenkeln aufgebaut, deren freie Enden mit den freien Enden von kurzen Schenkeln eines zweiten U-förmigen Teiles z.B. durch Zusammenstecken fest verbunden sind. Die Anordnung ist vorteilhaft so getroffen, daß die Trennfuge 11, 12 sich an den Abschnitten 2a und 3b befinden und von der Bespannung 5 verdeckt werden.

Die beiden Rahmenbügel 2 und 3 sind in Gebrauchsstellung miteinander verriegelbar. Zu diesem Zweck dienen den beiden Längsseiten der Rahmenbügel 2 und 3 zugeordnete Verriegelungsvorrichtungen, die jeweils aus einem mit dem vorderen _{R}ahmenbügelabschnitt 2b gelenkig verbundenen Haken 9 und einem an dem hinteren Rahmenbügelabschnitt 3b vorgesehenen quergerichteten Zapfen 10 bestehen. Jeder Haken 9 hat mindestens zwei Rastöffnungen zur Aufnahme des Zapfens 10, die die Einstellung verschiedener Neigungswinkel des _{R}ahmenbügelabschnittes 2a ermöglichen. Der Haken 9 ist von seiner Anlenkstelle am Rahmenbügelabschnitt 2b nach oben gerichtet und der Hakenansatz ist dem Gelenk 4 zugewandt.

In den Figuren 8 bis 11 ist eine abgewandelte Ausführungsform der Verriegelungsvorrichtung veranschaulicht, die jeder der beiden Seiten des Babysitzes zugeordnet ist. Jede Verriegelungsvorrichtung besteht im wesentlichen aus einer ebenen Platte 21, deren ggf. abgebogener Rand 22 mit dem einen Holm des unteren Rahmenbügelabschnittes 3b fest verbunden, z.B. verschweißt ist. Durch eine Ecke der Platte 21 ist der Bolzen des einen Gelenkes 4 hindurchgeführt, um das die beiden Rahmenbügel 2 und 3 schwenkbar sind. Die dem Rand 22 gegenüberliegende Zone der Platte 21 ist profiliert ausgebildet. Die Profilierung besteht aus zwei zueinander etwa parallelen offenen Schlitzen 23,24, einer an den Schlitz 24 anschließenden nach außen gewölbten Kurve 25, die in einer Vertiefung 26 endet und aus einem Finger 27 am Ende der Platte 21. Den beiden Schlitzen 23 und 24 sowie einem Teil der Kurve 25 ist mit Abstand ein gekrümmter Stegteil 28 vorgelagert, dessen gekrümmter innerer Rand 28a absatzlos in den Schlitz 23 übergeht.

Als Gegenelement dieser Verriegelungsvorrichtung dient ein im wesentlichen rechtwinklig Z-förmiges Teil 30, dessen einer Schenkel 31 beweglich durch den Holm des Rahmenbügelabschnittes 2b hindurchgeführt und mittels eines Kopfes 38 gesichert ist und dessen anderer Schenkel 32 mit den Profilierungen der Platte 21 zusammenwirkt. An den Schenkel ₃2 des Z-förmigen Teiles 30 greift ein Ende einer Zugfeder 33 an, deren anderes Ende mit einem Fortsatz 34 des Bolzens des Gelenkes 4 verbunden ist. Die beiden Z-förmigen Teile 30 eines Babysitzes sind mittels einer Stange 35 miteinander verbunden. Die Stange 35 ist mit den Z-förmigen Teilen 30 einstückig ausgebildet und sie schließt sich über schräge Bereiche 36 an die beiden Schenkel 32 der Z-förmigen Teile 30 an. Die beiden schrägen Bereiche 36 und die Stange ₃5 liegen in einer gemeinsamen Ebene, die im wesentlichen rechtwinklig zu derjenigen Ebene verläuft, in der die Mittelstege 29 der Z-förmigen'Teile 30 auf den beiden Seiten des Babysitzes verlaufen.

Figuren 8 und 10 zeigen die Verriegelungsvorrichtung auf einer Seite des Babysitzes von außen und von innen gesehen, wobei der Schenkel 32 von der Feder 33 in den Schlitz 23 der Platte 21 hineingezogen wird. In dieser Verriegelungsstellung hat der Babysitz etwa die Position gemäß Fig. 1. Figur 11 zeigt das Verschwenken der Rahmen 2 und 3 aus der zusammengeklappten Position in die Position nach Figur 10. Die beiden bodenseitigen Rahmenbügelabschnitte 2b und 3b werden in Richtung der Pfeile A gegeneinander gezogen und dabei gleitet der Schenkel 32 des Z-förmigen Teiles jeder Verriegelungsvorrichtung aus der Vertiefung 26 über die Kurve 25 in den ersten Schlitz 24, tritt bei Weiterbewegung der Rahmenbügelabschnitte 2b und 3b aus dem Schlitz 24 aus, übergleitet die runde Kuppe 37 und wird von der Feder 33 in den Schlitz 23 hineingezogen.

Ein unerwünschtes Austreten des Schenkels 32 aus dem Schlitz 23 bei Verschwenkung der Rahmenbügel 2 und 3 relativ zueinander verhindert der innere Rand 28a des Stegteiles 28, der dem offenen Ende der Schlitze 23 und 24 gegenüberliegt. Soll der Babysitz eine Liegeposition einnehmen, so wird durch Erfassen der Stange 35 und Verschwenkung der mit ihr verbundenen Z-förmigen Teile 30 der Schenkel 32 aus dem Schlitz 23 herausgezogen und er tritt,von der Feder 33 gezogen, in den Schlitz 24 ein. Durch entsprechende weitere Rückführung des- _{Z}-förmigen Teiles 30 gelangt der Babysitz in zusammengeklappte Stellung, in der der Z-förmige Teil 32 in der Vertiefung 26 liegt.

Die in den Figuren 4 und 5 veranschaulichte Bespannung 5 aus Stoff ist aus zwei zusammenhängenden Taschen 13 und 14 hergestellt. Die Tasche 13 ist annähernd zungenförmig gestaltet. Ausgehend von einer Basis 15 verbreitert sie sich zunächst und geht dann in einen schmaler werdenden Teil über, der in einer Abrundung 16 endet. Die öffnung 18 der Tasche 13 befindet sich auf der Unterseite an der Basis 15. Die beiden Seitenflächen der Tasche 13 sind durch Abnäher 17 so profiliert, daß sich eine Sitzvertiefung ergibt, wenn die Bespannung 5 auf die Rahmenabschnitte 2a, 3a aufgezogen ist. An die obere Seitenfläche der Tasche 13 ist die viereckige zweite Tasche 14 angesetzt. Ihre öffnung 19 ist ebenfalls der Basis 15 zugewandt.

Wenn die beiden Rahmenbügel 2 und 3 die in Figur 7 gezeigte gegenseitige Position einnehmen, kann die Bespannung 5 aufgezogen werden. Die Tasche 13 wird durch ihre öffnung 18 auf den Rahmenbügelabschnitt 2a gezogen und gleichzeitig wird die Tasche 14 durch ihre Öffnung 19 über den Rahmenbügelabschnitt 3a bewegt. Bei Auseinanderklappen der Rahmenbügel 2 und 3 zur Einrichtung der Sitzposition wird die Bespannung gespannt und nimmt selbsttätig ihre Gebrauchsstellung ein.

Die durch die Abnäher 17 gebildete Sitzvertiefung hängt durch die beiden Rahmenbügel 2 und 3 frei hindurch. Auf der oberen Seitenfläche der Tasche 13 befestigte Gurte 20 dienen zur Sicherung des Kleinkindes auf dem Babysitz 1.

## Patentansprüche

1. Klappbarer Babysitz, der einen Ständer mit einem auf dem Boden ruhenden Fußteil und einer Halterung für einen Sitzteil aufweist, dadurch gekennzeichnet, daß der Ständer aus zwei länglichen Rahmenbügeln (2,3) besteht, die an ihren Längsseiten zwischen ihren Enden miteinander gelenkig verbunden und in sich kreuzender Stellung mittels einer Verriegelungsvorrichtung (9,10:21,30) zueinander verriegelbar sind und daß die in Verriegelungsstellung bodenfernen Abschnitte (3a,3b) der beiden Rahmenbügel (2,3) eine den Sitzteil bildende Bespannung (5) tragen.

2. Babysitz nach Anspruch 1, dadurch gekennzeichnet, daß die Verriegelungsvorrichtung (9,10;21,30) in der Nähe des Gelenkes (4) angeordnet ist und in verriegeltem Zustand die bodenseitigen Teile (2b,3b) der Rahmenbügel (2,3) miteinander verbindet.

3. Babysitz nach Anspruch 1 oder 2, dadurch gekennzeichnet, daß die Verriegelungsvorrichtung aus an dem einen Rahmenbügel (2)befestigten Rastelementen besteht, die mit Gegenelementen an dem anderen Rahmenbügel (3) lösbar zusammengehakt sind.

4. Babysitz nach Anspruch 3, dadurch gekennzeichnet, daß das Rastelement als Haken (9) ausgebildet und an dem einen bodenseitigen Rahmenbügelabschnitt (2b) schwenkbar befestigt ist und daß der andere bodenseitige Rahmenbügelabschnitt (3b) das Gegenelement in Form eines quergerichteten Zapfens (10) trägt.

5. Babysitz nach Anspruch 2 oder 3, dadurch gekennzeichnet, daß das Rastelement als an dem einen bodenseitigen Rahmenbügelabschnitt (3b) unbeweglich befestigte Platte (21) mit mindestens einem offenen Schlitz (23,24) ausgebildet ist, dessen Längsachse im wesentlichen durch das Gelenk (4) zwischen den Rahmenbügeln (2,3) verläuft und daß an dem anderen bodenseitigen Rahmenbügelabschnitt (2b) ein Z-förmiges Teil(30) schwenkbar befestigt ist, dessen einer Schenkel (₃₂) von einer Zugfeder (33) in den Schlitz (23,24) der Platte (21) hineingezogen gehalten ist.

6. Babysitz nach Anspruch 5, dadurch gekennzeichnet, daß die Stege zwischen nebeneinanderliegenden Schlitzen (23,24) an ihren freien Enden (37) abgerundet sind.

7. _{B}abysitz nach Anspruch 5 oder 6, dadurch gekennzeichnet, daß die Platte (21) an dem ihrem Befestigungsrand (22) gegenüberliegenden Rand eine Kurve (25) bildet, die abgerundet in den ersten Schlitz (24) übergeht.

8. Babysitz nach Anspruch 7, dadurch gekennzeichnet, daß die Kurve (25) an einem vorspringenden Finger (27) endet, der in zusammengklappter Stellung der beiden Rahmenbügel (2,3) als Anschlag für den Schenkel (32) des Z-förmigen Teiles (30) dient.

9. Babysitz nach den Ansprüchen 5 bis 8, dadurch gekennzeichnet, daß die Z-förmigen Teile (30) auf beiden Seiten der Rahmenbügel (2,3) mittels einer aus dem Durchhängebereich der Bespannung (5) abgewinkelten Stange (35) miteinander verbunden sind.

10. Babysitz nach einem der Ansprüche 1 bis 9, dadurch gekennzeichnet, daß die Gelenkverbindungsstellen (4) bei beiden Rahmenbügeln (2,3) außermittig angeordnet sind und daß ein kurzer Abschnitt (2b bzw. 3a) des einen Rahmenbügels (2 bzw. 3) und ein langer Abschnitt (2a bzw. 3b) des anderen Rahmenbügels (2 bzw. 3) den Fußteil bilden bzw. die Bespannung (5) tragen.

11. Babysitz nach einem der Ansprüche 1 bis 10, dadurch gekennzeichnet, daß jeder Rahmenbügel (2,3) geschlossen ausgebildet und im wesentlichen rechteckig gestaltet ist und daß der eine Rahmenbügel (2) etwas breiter und länger als der andere Rahmenbügel (3) ist und eine rund gebogene Schmalseite (6) aufweist.

12. Babysitz nach einem der Ansprüche 1 bis 11, dadurch gekennzeichnet, daß der die Bespannung (5) tragende Abschnitt (2a,3a) jedes Rahmenbügels (2,3) im wesentlichen in einer geraden Ebene verläuft und daß der andere Abschnitt (2b,3b) jedes Rahmenbügels (2,3) aus der Ebene mindestens einmal abgebogen ist.

13. Babysitz nach Anspruch 12, dadurch gekennzeichnet, daß der abgebogene Abschnitt (3b) wenigstens eines Rahmenbügels (3) sich gegen sein äußeres Ende (8) verbreitert.

14. Babysitz nach einem der Ansprüche 1 bis 13, dadurch gekennzeichnet, daß jeder Rahmenbügel (2,3) aus zusammensteckbaren Teilen zusammengesetzt ist.

15. Babysitz nach Anspruch 1, dadurch gekennzeichnet, daß die Bespannung (5) aus einer annähernd zungenförmigen Tasche (13) aus bahnförmigem, flexiblen Material besteht, die im Bereich der an ihrem geraden Ende vorgesehenen öffnung (18) in mindestens einer Seitenfläche längsgerichtete Abnäher (17) zur Bildung einer Sitzvertiefung aufweist und daß sich an die obere Seitenfläche der Tasche (13) eine zweite Tasche (14) anschließt, deren Öffnung (19) der Öffnung (18) der ersten Tasche (13) zugewandt ist.

16. Babysitz nach Anspruch 15, dadurch gekennzeichnet, daß mindestens eine Seitenfläche wenigstens der ersten Tasche (13) verstärkt ist und daß auf der oberen Seitenfläche der ersten Tasche (13) außen Haltegurte (20) befestigt sind.
